# DEMANDE DE BREVET EUROPEEN

(11) **EP 1 061 492 A1**
(43) Date de publication de la demande: **20.12.2000**
(21) Numéro de dépôt: 00401730.7
(22) Date de dépôt: 16.06.2000
(51) Int. Cl.: G08G 1/095

(54) **Dispositif pour la maintenance d'un système de feux de signalisation**

(30) Priorité: 18.06.1999 FR 9907783
(71) Demandeur: COLAS, 92653 Boulogne-Billancourt Cédex (FR)
(72) Inventeur: Reygner, Pascal, 33290 Le Pian Medoc (FR)
(74) Mandataire: Le Brusque, Maurice

(57) **Abrégé**

Dispositif pour la maintenance d'un système (1) de feux de signalisation, ledit système comportant une centrale de commande (2) générant des ordres sur une ligne de commande (31,32,33), un feu (4) comportant une source lumineuse (41,42,43) reliée à ladite ligne de commande, caractérisé en ce qu'il comporte:
- un module de suivi (5,5') électronique sous forme d'un boîtier comportant un microprocesseur, une horloge, de la mémoire dont de la mémoire non volatile permettant la lecture et l'écriture, au moins une entrée permettant la surveillance d'une ligne, au moins une sortie, une alimentation électrique, ladite entrée étant reliée en parallèle sur ladite ligne, ledit module permettant le suivi et l'enregistrement temporel d'un événement;
- un appareil informatique portable de collecte (6);
- au moins une voie de communication bidirectionnelle entre le module et le appareil informatique par l'intermédiaire d'interfaces de communication respectives (55,65,65');
et en ce que le module électronique possède une adresse spécifique permettant de l'identifier lors des communications.

## Description

La présente invention concerne un dispositif pour la maintenance d'un système de feux de signalisation. Elle a plus particulièrement des applications dans la gestion des feux de signalisation routiers du type de ceux que l'on trouve aux croisements des voies de circulation automobile.

Un système de feux comporte généralement une centrale de commande générant des ordres afin de commander des sources lumineuses placées dans des feux placés sur les différentes voies convergeant vers un même carrefour. Les sources lumineuses des feux sont placées dans des positions hautes, en tête de feu, afin que les usagers puissent les voir de loin. Cette centrale de commande est généralement placée dans une armoire de commande et comporte des organes électroniques et/ou informatiques permettant un séquencement des ordres. Ces organes peuvent en outre comporter une ou plusieurs sorties indiquant leur état général de fonctionnement correspondant par exemple au fonctionnement normal, au mode test, à un état d'anomalie interne, un code pouvant d'ailleurs être utilisé pour définir plusieurs sous-états dans un état général. Entre la centrale de commande et les sources lumineuses, des lignes de commandes sous forme de câbles électriques transmettent les ordres sous forme d'états électriques afin que les sources lumineuses présentent des états lumineux correspondant aux états électriques des ordres.

Ces systèmes sont placés dans un environnement relativement agressif: en raison du climat, du vandalisme, du risque d'accidents, et doivent être maintenus en état de fonctionnement par des opérations de maintenance car ce sont des équipements de sécurité. En dehors du passage des équipes de maintenance, le fonctionnement des ces systèmes reste inconnu or, pendant ces périodes, des événements du type panne, anomalie ou autre, peuvent se produire. La connaissance de ces événements peut être utile à l'optimisation des visites de maintenance aussi bien pour un système de feux en particulier que, statistiquement, pour un groupe de systèmes de feux présentant au moins une caractéristique commune. Pour ces derniers la caractéristique commune peut être, par exemple, un lot commun de sources lumineuses ou un même type de centrale de commande. Si un type particulier d'événements se produit plus particulièrement dans un échantillon d'un tel groupe, une maintenance plus efficace sur l'ensemble du groupe pourra être organisée.

La présente invention propose donc un dispositif pour la maintenance d'un système de feux de signalisation, ledit système comportant:
- une centrale de commande générant des ordres sous forme d'états électriques sur au moins une ligne de commande;
- au moins un feu, ledit feu comportant au moins une source lumineuse reliée à ladite ligne de commande, ladite source lumineuse présentant des états lumineux en fonction des états électriques de ladite ligne de commande.

Selon l'invention le dispositif comporte:
- au moins un module de suivi électronique sous forme d'un boîtier comportant un microprocesseur, une horloge sauvegardée, de la mémoire dont de la mémoire non volatile permettant la lecture et l'écriture, au moins une entrée permettant la surveillance d'une ligne, au moins une sortie, une alimentation électrique, ladite entrée étant reliée en parallèle sur ladite ligne afin que ledit module puisse être installé sans modification significative du câblage dudit système,
   ledit module permettant le suivi d'au moins un événement, ledit événement étant lié aux états et ledit événement étant détecté et mémorisé sous forme d'une ou plusieurs données temporelles dans ledit module, ledit module permettant en outre la mémorisation d'informations concernant la maintenance dudit système;
- un appareil informatique de collecte permettant la mise à jour de données du module, le traitement et le stockage des données en provenance du module, ledit appareil permettant en outre les transferts avec un autre équipement informatique ;
   - au moins une voie de communication bidirectionnelle entre ledit module et ledit appareil informatique de collecte par l'intermédiaire d'interfaces de communication respectives afin de permettre des échanges de données bidirectionnels, lesdits échanges de données étant initialisés et sous le contrôle de commandes provenant de l'appareil de collecte;
   et en ce que le module électronique possède une adresse spécifique permettant de l'identifier lors des communications.

Dans divers modes de mise en oeuvre de l'invention, les moyens suivants utilisés seuls ou selon toutes les combinaisons techniquement possibles, sont utilisés:
- l'appareil informatique de collecte est un appareil portable,
- dans le cas du suivi d'un événement lié à un état lumineux, ledit état lumineux est converti en état électrique par un capteur de lumière, ledit état électrique étant surveillé par une entrée du module.
- dans le cas où le module de suivi est placé dans le feu, au moins un événement lié à un état choisi parmi les états électrique et lumineux est suivi et, préférentiellement, à la fois l'état électrique de la ligne de commande et l'état lumineux de la source lumineuse correspondante afin de pouvoir détecter des incohérences entre les deux.
- un événement de modification du positionnement du module est suivi, au moins une entrée du module étant reliée à un capteur de positionnement dudit module.
- au moins une sortie du module de suivi est reliée à un voyant, ledit voyant étant activé et rendu visible en réponse à une commande envoyée par l'appareil de collecte.
- la voie de communication utilise au moins une liaison choisie parmi les liaisons physiques par connecteur électrique ou optique, les liaisons radiofréquence, les liaisons infrarouges.
- dans le cas d'une liaison infrarouge entre le module placé dans un feu et l'appareil informatique de collecte, l'interface infrarouge de l'appareil informatique peut être déportée à l'extrémité d'une perche télescopique afin de venir en regard de l'interface infrarouge du module.
- l'interface infrarouge déportée de l'appareil informatique de collecte comporte un aimant permettant de la fixer temporairement sur le feu.
- l'alimentation électrique du module est fournie par la ligne de commande, un accumulateur tampon assurant l'alimentation lorsque la ligne de commande est inactive.
- dans le cas d'une centrale comportant au moins une sortie d'état de fonctionnement représentant sous forme d'état électrique son état de fonctionnement, ladite sortie est reliée à une entrée dudit module.
- des informations temporelles sont associées aux événements afin de suivre et d'enregistrer un ou plusieurs des événements suivants:
   - mise en service d'une source lumineuse par son moment absolu;
   - mise en service d'une source lumineuse par sa durée totale de fonctionnement;
   - mise en service de la centrale de commande par son moment absolu;
   - mise en service de la centrale de commande par sa durée totale de fonctionnement;
   - maintenance par son moment absolu;
   - maintenance par le délai depuis la dernière maintenance;
   - modification du positionnement par son moment absolu;
   - modification du positionnement par la durée de la modification;
   - changement d'état d'une source lumineuse par son moment absolu;
   - changement d'état d'une source lumineuse par la sommation des durée de chaque état;
   - changement d'état d'une source lumineuse par l'enregistrement d'un nombre déterminé de moments absolus de changements d'états selon le principe d'une pile de mémorisation premier entré, premier sorti;
   - changement d'état de la ligne de commande par son moment absolu;
   - changement d'état de la ligne de commande par la sommation des durée de chaque état;
   - changement d'état de la ligne de commande par l'enregistrement d'un nombre déterminé de moments absolus de changements d'états selon le principe d'une pile de mémorisation premier entré, premier sorti;
   - incohérence entre l'état d'une source lumineuse et l'état de la ligne de commande correspondante par son moment absolu;
   - incohérence entre l'état d'une source lumineuse et l'état de la ligne de commande correspondante par la sommation des durées d'incohérence;
   - incohérence entre l'état d'une source lumineuse et l'état de la ligne de commande correspondante par l'enregistrement d'un nombre déterminé de moments absolus d'incohérences selon le principe d'une pile de mémorisation premier entré, premier sorti; et, dans le cas d'une centrale de commande possédant une sortie d'état:
   - changement d'état de la sortie d'état par son moment absolu;
   - changement d'état de la sortie d'état par la sommation des durée de chaque état;
   - changement d'état de la sortie d'état par l'enregistrement d'un nombre déterminé de moments absolus de changements d'états selon le principe d'une pile de mémorisation premier entré, premier sorti.
- lorsque le module transmet une ou plusieurs données correspondant à un événement à l'appareil de collecte, l'adresse du module est envoyée ainsi qu'un identifiant d'événement.

L'invention concerne aussi un appareil de collecte d'un dispositif pour la maintenance d'un système de feu selon l'une quelconque des caractéristiques éventuellement combinées précédentes.

L'invention concerne enfin un module électronique d'un dispositif pour la maintenance d'un système de feu selon l'une quelconque des caractéristiques éventuellement combinées précédentes.

Le dispositif comporte donc un module de suivi qui surveille, détecte et mémorise des événements et que l'on peut placer à divers niveaux du système de feux sans intervention complexe ou remplacement spécifique d'éléments du système. Le module de suivi est un boîtier de taille réduite pouvant être incorporé dans un équipement existant, l'armoire de commande et/ou un feu. La connexion du module s'effectuant en parallèle pour chaque entrée connectée à une ligne de commande, le câblage du système de feux n'a pas besoin d'être modifié: la connexion s'effectue par exemple sur la douille de la source lumineuse dans le feu ou sur le bornier de raccord des lignes de commande au niveau de la centrale de commande.

Le module comme une "boîte noire" avionique ou un "mouchard" de camion tout en possédant de nombreuses caractéristiques spécifiques supplémentaires.

Les données stockées dans le module de suivi sont transmises à un appareil de collecte. Ce dispositif permet donc une analyse précise des causes de défaillance des systèmes de feux et permet un meilleur contrôle des interventions de maintenance. Les interventions de maintenance curative ou préventive étant enregistrées, le passage de l'opérateur pourra être vérifié. Le dispositif permettant l'enregistrement des événements, il permet de résoudre certains litiges entre les usagers et les gestionnaires des systèmes de feux lors d'accidents en apportant, par exemple, la preuve d'un fonctionnement normal d'un feu à un moment précis.

La présente invention sera mieux comprise par la lecture d'un exemple de mise en oeuvre et de ses variantes où:
- la figure 1 représente schématiquement un système de feux de signalisation selon l'invention et,
- la figure 2 un exemple de réalisation d'un module.

Sur la figure 1, un système de feux de signalisation 1 comporte une centrale de commande sous forme d'une armoire comportant une ou plusieurs cartes électroniques 21 classiques de séquencement et de contrôle des feux. En sortie de carte 21 sont connectées des lignes de commandes 31, 32, 33. Seulement trois lignes destinées à être connectées aux trois sources lumineuses 41, 42, 43, ont été représentées pour des raisons de simplification. Ces trois sources lumineuses, rouge, jaune, verte, sont placées dans un feu 4. Les lignes de commande véhiculent des signaux électriques correspondant aux ordres en provenance de la centrale 2. Ces signaux peuvent être de tous type: courant fort continu ou alternatif, courant faible et dans ce cas un circuit de puissance générant un signal pouvant commander les sources lumineuses sera placé dans le feu. Physiquement les lignes de commande peuvent comporter deux fils par source ou un fil commun pour plusieurs sources peut être prévu, les états transitant alors sur un fil par source, le retour s'effectuant sur le fil commun.

Le module de suivi 5 de taille réduite est disposé à l'intérieur de la tête de feu. Les entrées dudit module sont schématiquement connectées sur la figure 1 aux lignes de commandes et de préférence au niveau des douilles des sources lumineuses par les lignes électriques 51, 52, 53. Cette connexion est effectuée en parallèle et ne nécessite pas de modification du câblage du système de feux. Le module 5 est aussi relié par une de ses entrées à un capteur de lumière 54 permettant de suivre le fonctionnement de la source lumineuse correspondante. Sur la figure 1 un seul capteur de lumière a été représenté pour des raisons de simplification mais dans le mode le plus évolué de mise en oeuvre dans un feu, pour chaque source de lumière, le module est relié à sa ligne de commande respective et à son capteur de lumière respectif. Le capteur de lumière est placé en regard de sa source de lumière correspondante par tout moyen dont fixation par vis, aimantation à l'intérieur de la tête de feu, collage... .

Afin de permettre les échanges de données entre le module 5 et l'appareil de collecte 6 informatique, une voie de communication peut être établie par liaison infrarouge grâce à une interface de communication 55 reliée en sortie du module 5 et une interface de communication 65 correspondante reliée en sortie de l'appareil 6. Le terme interface correspond à tout dispositif électronique permettant les échanges de données et peut être réalisé physiquement en un seul ou plusieurs éléments séparés ou non. Par exemple, seuls les émetteurs et récepteurs infrarouges, diode et phototransistor ou photodiode avec son éventuel conditionneur de signal, seront disposés extérieurement au module 5 et/ou à l'appareil 6. Un capteur de position 56 est disposé dans le feu 4 et relié à une entrée du module afin de détecter et d'enregistrer les chocs et déplacements du feu, par exemple en cas d'accident de circulation. D'autres capteurs sont prévus, par exemple d'ouverture du feu. Les interfaces du module 5, 5' et de l'appareil 6 sont choisies compatibles entre-elles.

Sur cette même figure 1, un module de suivi 5' est représenté disposé dans la centrale de commande 2. Le module de petite taille ne nécessite pas de modification de ladite centrale et/ou du câblage des lignes de commande, la connexion des entrées dudit module s'effectuant en parallèle sur lesdites lignes. Dans le cas où une carte électronique comporterait une sortie d'état 22 donnant son état interne de fonctionnement, ladite sortie 22 peut être reliée audit module 5' afin de suivre et d'enregistrer les états. Le module 5' comporte, dans ce mode particulier, une interface radio électrique 55' pour la voie de communication bidirectionnelle. Dans ce dernier cas, l'appareil 6 informatique de collecte comportera l'interface correspondante 65' afin de permettre la communication. Enfin, une des entrées du module 5' est reliée à un capteur d'ouverture de porte afin, par exemple, de suivre les opérations de maintenance ou de déterminer le moment d'un acte de vandalisme.

L'appareil de collecte 6 informatique, préférentiellement un appareil portable, comporte une interface pour l'opérateur du type afficheur et clavier permettant de contrôler les échanges de données et l'affichage d'informations suite à l'analyse desdites données. L'identification de l'équipe de maintenance peut être entrée dans l'appareil et transmise à un module pour enregistrement. L'appareil 6 comporte en outre une prise 61 permettant la connexion et les échanges de données avec d'autres dispositifs informatiques du type ordinateur, mini ordinateur ou micro ordinateur, par exemple liaison RS232, RS422... permettant le regroupement de données et informations provenant de plusieurs équipes de maintenance et permettant d'effectuer le traitement dont des traitements statistiques. Cependant les interfaces 65 et 65' peuvent aussi servir à la transmission des données vers ces autres dispositifs informatiques. L'appareil informatique portable peut donc aussi comporter des moyens de calcul et de gestion permettant une information du personnel de maintenance. Dans une version évoluée l'appareil informatique portable est un micro-ordinateur.

Dans cet exemple particulier de mise en oeuvre, le module 5, 5' est donc, en fonctionnement normal, sans relation de communication avec l'appareil de collecte 6, la communication ne s'établissant que lors d'opérations effectuées dans le cadre de la maintenance par les équipes de maintenance.

L'appareil informatique portable permet de collecter les données stockées dans différents modules, une donnée étant référencées par l'adresse du module correspondant et par un identifiant de type de donnée. Le terme adresse correspond à tout moyen d'identification depuis un simple numéro de série jusqu'à la chaîne de caractère donnant l'emplacement précis du module en clair. Le simple numéro de série sera choisi dans une forme simplifiée de mise en oeuvre, ce numéro étant par exemple programmé en mémoire morte dans le module. Dans des formes plus évoluées, le numéro et/ou la chaîne de caractère pourront être programmés in situ par la l'appareil de collecte à travers la voie de communication. Ces possibilités n'étant pas exclusives. Il en est de même pour l'identifiant de type de donnée qui peut être un simple code numérique jusqu'à la chaîne de caractère donnant en clair la signification de la donnée.

L'emplacement des modules dans la centrale 2 et/ou un ou plusieurs feux 4 est déterminé en fonction des objectifs du suivi et de la surveillance. Un seul module placé dans la centrale permet généralement de suivre toutes les lignes de commande d'un carrefour. Par contre, un module placé dans un feu ne permet de suivre que ce feu mais offre la possibilité de placer des capteurs de lumière afin de suivre aussi le fonctionnement desdites sources.

La figure 2 donne une représentation schématique d'un exemple de réalisation d'un module 5, 5'. L'alimentation du module est assurée par les lignes de commandes 31, 32 dont seulement deux sont représentées ici. Le module est représenté câblé au niveau d'un feu, les entrées dudit module étant reliées aux douilles des sources lumineuses 41, 42. Le module est autonome grâce à un accumulateur tampon 501 qui est rechargée par les lignes de commande actives grâce à des ponts redresseurs 502, 502' dont les sorties positives sont reliées par des diodes 503, 503' à un point commun P1 comportant une capacité de filtrage 504, les sorties négatives étant reliées à une masse commune M1. La tension continue P1 est convertie en une tension d'alimentation générale P2 de masse M2 par un convertisseur tampon 505 assurant une isolation galvanique. Les masses M1 et M2 sont ainsi distinctes. Le convertisseur 505 comportant la batterie comporte des circuits de charge et de contrôle de charge de ladite batterie.

Un générateur de courant 506, 506' et une diode luminescente d'un photocoupleur 507, 507' sont disposés en sortie de chaque pont 502, 502'. Les ponts 502, 502', le convertisseur 505, les générateurs de courant 506, 506', permettent le fonctionnement du module quelle que soit la tension des lignes de commande 31, 32: alternatif ou continu et de quelques volts jusqu'à la tension secteur. Cependant, pour des raisons de coût, deux types de modules peuvent être réalisés, un premier pour des tensions faibles, jusqu'à quelques dizaines de volts, et le second pour des tensions plus élevées. Enfin dans le cas de tension faible, le convertisseur permettant l'isolation galvanique peut être omis, un simple régulateur shunt le remplaçant et les deux masses M1 et M2 étant alors communes.

Le module 5 comporte une unité logique 509 à microprocesseur et préférentiellement un microcontrôleur faible consommation avec de la mémoire non volatile pouvant être lue et écrite, par exemple effaçable électriquement ou de la mémoire plus classique mais sauvegardée. L'unité logique 509 comporte aussi une horloge permettant la mesure du temps: heures, minutes, voire secondes ainsi que les jours. Cette horloge peut être réalisée par un circuit intégré spécifique et sa base de temps ou par logiciel, le microcontrôleur ayant alors un programme interne de comptage du temps. Cette horloge est sauvegardée afin que le comptage s'effectue même en l'absence de commande active. Les entrées du microcontrôleur sont reliées aux phototransistors des photocoupleurs 507, 507'. Au moins une entrée supplémentaire 508 du module 5 comportant un réseau de protection est reliée à une entrée du microcontrôleur. Des contacteurs, phototransistors, détecteurs de lumière 516 ou autres moyens de détections sont reliés sur cette entrée 508 afin, par exemple, de suivre le fonctionnement des sources lumineuses ou l'ouverture d'une porte ou le déplacement du feu. Dans un mode évolué, l'entrée 508 peut comporter des moyens d'isolation électrique et/ou des moyens d'amplification et/ou de détection à seuil avec ou sans hystérisis.

Des moyens de communication 510 bidirectionnels sont reliés à l'unité logique 509. Des moyens radio 511, infrarouge 512, par courant porteur 513 avec isolation ainsi qu'une liaison physique directe isolée ou non par câble et connecteur 515 sont prévus. Cependant dans un mode préféré, seule la liaison infrarouge 512 sera réalisée et l'émetteur, une ou plusieurs diodes, et le récepteur, diode ou phototransistor avec son conditionneur de signal, seront déportés du module afin de pouvoir être placés dans un endroit d'où ils puissent communiquer avec l'extérieur du feu, par exemple derrière le "hublot" d'une des sources de lumière du feu. La fixation de cette tête de communication sera préférentiellement effectuée par aimantation sur l'un des éléments métalliques du feu.

Grâce à la batterie, l'ensemble du module est alimenté continuellement. Cependant dans d'autres modes de mise en oeuvre plus simples, le module ne sera alimenté que lorsque les lignes sont actives, la mémoire non volatile permettant de conserver les données, seule l'horloge étant continuellement alimentée afin de conserver le comptage et la référence du temps nécessaire aux enregistrements temporels.

Le programme de fonctionnement de l'unité logique 509 permet l'enregistrement temporel des événements. L'enregistrement peut être absolu c'est à dire que le moment de chaque événement est enregistré. L'enregistrement peut être relatif c'est à dire que le moment de chaque événement est référence par rapport à un moment connu, par exemple le moment de première mise en marche du module dans le système ou par rapport à un autre moment qui peut être prédéfini. Dans le cadre des enregistrements relatifs, la durée d'un événement ou d'un état peut aussi être enregistrée, par exemple durée totale de l'allumage du feu rouge depuis un moment connu (mise en place d'une nouvelle source par exemple). En plus des données relatives au fonctionnement du système, des données relatives aux opérations de maintenance sont enregistrées: moment de la maintenance, référence de l'équipe, opération effectuée. Pour les données pouvant se répéter, une technique de pile premier entré premier sorti est utilisée permettant d'enregistrer un certain nombre de moments d'événements sans risquer de saturer la mémoire du module. Lorsque le nombre prédéfini est atteint, la donnée la plus ancienne est perdue. On sauvegarde de préférence par cette technique les événements se produisant peu fréquemment ou ceux dont on doit connaître précisément le moment.

En fonction de la quantité de mémoire disponible les données sont enregistrées codées (occupation mémoire minime) ou en clair sous forme de caractères alphanumériques (occupation mémoire maximale). Un panachage est possible. Un passage du mode d'enregistrement relatif au mode absolu ou inversement peut être prévu en fonction d'un événement particulier, de même pour l'ajout d'un mode à un mode d'enregistrement par défaut. Le fonctionnement du module est donc totalement paramètrable, par les équipes de maintenance et le programme interne peut être rendu réactif par lui-même en réponse à des événements particuliers. Les données enregistrées sont par exemple:
- moment de mise en service ou du changement de chaque source lumineuse;
- durée d'utilisation de chaque source;
- durée d'utilisation de chaque feu;
- moment de l'extinction complète de chaque source;
- moment de l'extinction complète de chaque feu;
- moment du ré-allumage des 3 couleurs d'un feu;
- moment et identification des visites techniques;
- moment d'une inclinaison anormale d'un feu;
- moment de mise en service d'un système de feux et de chacun des éléments le composant;
- moment d'un changement d'état de la centrale de commande;
Le terme moment correspond à une information temporelle pouvant comporter une ou plusieurs des données suivantes: date, heures, minutes, secondes.
Ces informations enregistrées permettent de déclencher un certain nombre d'alertes ou d'alarmes dont, par exemple:
- dépassement du temps maximal d'utilisation d'une source lumineuse;
- dépassement d'un intervalle de temps prédéfini entre deux visites de maintenance;
- ouverture ou inclinaison ou choc ou déplacement d'un élément du système de feux;
Ces alertes ou alarmes peuvent être gérées au niveau du module 5 5' lui même par, par exemple, allumage et/ou clignotement d'un voyant du type 514 disposé en sortie du module. Il est aussi possible de les gérer au niveau de l'appareil de collecte 6 ou, encore, dans des équipements informatiques externes après transfert des données par 61 vers ces équipements.

Le module 5, 5' transmet des données qu'il comporte en fonction des ordres transmis par l'appareil de collecte 6. Chaque module a une identification propre et spécifique qui permet une communication spécifique. Cependant une commande de recherche d'identification peut être envoyée à un module, en particulier dans le cas de liaison directionnelle du type infrarouge ou câble et connecteur. Cette commande permet, en réponse, l'allumage d'un voyant 514 placé à un endroit visible dans l'équipement et de l'émission par le module de son code d'identification. Dans le cas de moyens de communication non directionnel, radio par exemple, la réponse des modules et l'allumage du voyant se fera après un délai aléatoire limité. Il est ainsi possible de limiter les collisions des réponses, les différents modules appelés pour identification ayant moins de chance de transmettre en même temps. Il est aussi envisagé que le voyant 514 soit activé pendant tous les échanges spécifiques selon code d'identification, permettant ainsi de s'assurer de la qualité des échanges de données. Le terme données est générique et correspond aussi bien aux informations liées aux événements qu'aux programmes de fonctionnement du module ou toute autre information utile.

Dans le cas d'une liaison infrarouge entre le module placé dans un feu et l'appareil informatique portable, l'interface infrarouge de l'appareil informatique portable peut être déportée à l'extrémité d'une perche télescopique afin de venir en regard de l'interface infrarouge du module qui est placée en tête de feu. Dans un mode préféré de mise en oeuvre, l'interface infrarouge déportée de l'appareil informatique portable comporte un aimant permettant de la fixer temporairement sur le feu.

Ces exemples de mise en oeuvre de l'invention sont purement indicatifs et ne sauraient en limiter sa portée et en particulier les entrées du module de suivi peuvent analyser aussi bien des événements linéaires (allumage extinction par exemple) que des événements analogiques (tension de commande, niveau d'éclairement ....) voir des événements codés (commandes codées). Enfin, il est envisagé que le module de suivi puisse déclencher des alarmes à distance, grâce à son interface de communication en cas d'anomalie ou de vandalisme.

## Revendications

1. Dispositif pour la maintenance d'un système (1) de feux de signalisation, ledit système comportant:
- une centrale de commande (2) générant des ordres sous forme d'états électriques sur au moins une ligne de commande (31,32,33);
- au moins un feu (4), ledit feu comportant au moins une source lumineuse (41,42,43) reliée à ladite ligne de commande, ladite source lumineuse présentant des états lumineux en fonction des états électriques de ladite ligne de commande,
ledit système comportant au moins un module (5,5') électronique, ledit module permettant le suivi et la détection d'au moins un événement, ledit événement étant lié aux états, caractérisé en ce que le module est sous forme d'un boîtier comportant un microprocesseur, une horloge sauvegardée, de la mémoire dont de la mémoire non volatile permettant la lecture et l'écriture, au moins une entrée permettant la surveillance d'une ligne, au moins une sortie, une alimentation électrique, ladite entrée étant reliée en parallèle sur ladite ligne afin que ledit module puisse être installé sans modification significative du câblage dudit système, ledit module permettant en outre la mémorisation dudit événement sous forme d'une ou plusieurs données temporelles et la mémorisation d'informations concernant la maintenance dudit système;
et en ce que le dispositif comporte en outre:
- un appareil informatique de collecte (6) portable permettant lors des opérations de maintenance la mise à jour de données du module, le traitement et le stockage des données mémorisées en provenance du module, ledit appareil permettant en outre les transferts avec un autre équipement informatique (61, 65, 65');
- au moins une voie de communication bidirectionnelle entre ledit module et ledit appareil de collecte informatique par l'intermédiaire d'interfaces de communication respectives (55,65,65') afin de permettre des échanges de données bidirectionnels, lesdits échanges de données étant initialisés et sous le contrôle de commandes provenant de l'appareil de collecte lors des opérations de maintenance.
et en ce que le module électronique possède une adresse spécifique permettant de l'identifier lors des communications.

2. Dispositif selon la revendication 1 caractérisé en ce que dans le cas du suivi d'un événement lié à un état lumineux, ledit état lumineux est converti en état électrique par un capteur de lumière (54), ledit état électrique étant surveillé par une entrée du module.

3. Dispositif selon la revendication 2 caractérisé en ce que dans le cas où le module de suivi (5) est placé dans le feu (4), au moins un événement lié à un état choisi parmi les états électrique et lumineux est suivi et, préférentiellement, à la fois l'état électrique de la ligne de commande et l'état lumineux de la source lumineuse correspondante afin de pouvoir détecter des incohérences entre les deux.

4. Dispositif selon l'une quelconque des revendications précédentes caractérisé en ce qu'un événement de modification du positionnement du module est suivi, au moins une entrée du module étant reliée à un capteur de positionnement (56) dudit module.

5. Dispositif selon l'une quelconque des revendications précédentes caractérisé en ce que au moins une sortie du module de suivi est reliée à un voyant (514), ledit voyant étant activé et rendu visible en réponse à une commande envoyée par l'appareil de collecte (6).

6. Dispositif selon l'une quelconque des revendications précédentes caractérisé en ce que la voie de communication utilise au moins une liaison choisie parmi les liaisons physiques par connecteur électrique (515) ou optique, les liaisons radiofréquence (511,65'), les liaisons infrarouges (512,65).

7. Dispositif selon la revendication 6 caractérisé en ce que dans le cas d'une liaison infrarouge entre le module placé dans un feu (4) et l'appareil informatique de collecte (6), l'interface infrarouge (65) de l'appareil informatique peut être déportée à

8. Dispositif selon la revendication 7 caractérisé en ce que l'interface infrarouge déportée de l'appareil informatique comporte un aimant permettant de la fixer temporairement sur le feu.

9. Dispositif selon l'une quelconque des revendication précédentes caractérisé en ce que l'alimentation électrique du module est fournie par la ligne de commande (31,32,33), un accumulateur tampon (501) assurant l'alimentation lorsque la ligne de commande est inactive.

10. Dispositif selon l'une quelconque des revendication précédentes caractérisé en ce que dans le cas d'une centrale comportant au moins une sortie d'état de fonctionnement (22) représentant sous forme d'état électrique son état de fonctionnement, ladite sortie est reliée à une entrée dudit module (5').

11. Dispositif selon l'une quelconque des revendications précédentes caractérisé en ce que des informations temporelles sont associées aux événements afin de suivre et d'enregistrer un ou plusieurs des événements suivants:
- mise en service d'une source lumineuse par son moment absolu;
- mise en service d'une source lumineuse par sa durée totale de fonctionnement;
- mise en service de la centrale de commande par son moment absolu;
- mise en service de la centrale de commande par sa durée totale de fonctionnement;
- maintenance par son moment absolu;
- maintenance par le délai depuis la dernière maintenance;
- modification du positionnement par son moment absolu;
- modification du positionnement par la durée de la modification;
- changement d'état d'une source lumineuse par son moment absolu;
- changement d'état d'une source lumineuse par la sommation des durée de chaque état;
- changement d'état d'une source lumineuse par la sommation des durée de chaque état;
- changement d'état d'une source lumineuse par l'enregistrement d'un nombre déterminé de moments absolus de changements d'états selon le principe d'une pile de mémorisation premier entré, premier sorti;
- changement d'état de la ligne de commande par son moment absolu;
- changement d'état de la ligne de commande par la sommation des durée de chaque état;
- changement d'état de la ligne de commande par l'enregistrement d'un nombre déterminé de moments absolus de changements d'états selon le principe d'une pile de mémorisation premier entré, premier sorti;
- incohérence entre l'état d'une source lumineuse et l'état de la ligne de commande correspondante par son moment absolu;
- incohérence entre l'état d'une source lumineuse et l'état de la ligne de commande correspondante par la sommation des durées d'incohérence;
- incohérence entre l'état d'une source lumineuse et l'état de la ligne de commande correspondante par l'enregistrement d'un nombre déterminé de moments absolus d'incohérences selon le principe d'une pile de mémorisation premier entré, premier sorti; et, dans le cas d'une centrale de commande possédant une sortie d'état:
- changement d'état de la sortie d'état par son moment absolu;
- changement d'état de la sortie d'état par la sommation des durée de chaque état;
- changement d'état de la sortie d'état par l'enregistrement d'un nombre déterminé de moments absolus de changements d'états selon le principe d'une pile de mémorisation premier entré, premier sorti.

12. Dispositif selon l'une quelconque des revendications précédentes caractérisé en ce que lorsque le module transmet une ou plusieurs données correspondant à un événement à l'appareil de collecte, l'adresse du module est envoyée ainsi qu'un identifiant d'événement.

13. Appareil de collecte (6), caractérisé en ce qu'il est compatible avec un dispositif pour la maintenance d'un système de feu selon l'une quelconque des revendications précédentes.

14. Module électronique (5,5'), caractérisé en ce qu'il est compatible avec un dispositif pour la maintenance d'un système de feu selon l'une quelconque des revendications précédentes.
